# EUROPÄISCHE PATENTSCHRIFT

(11) **EP 3 817 627 B1**
(45) Veröffentlichungstag und Bekanntmachung des Hinweises auf die Patenterteilung: **28.08.2024**
(21) Anmeldenummer: 19742677.8
(22) Anmeldetag: 28.06.2019
(51) Int. Cl.: A47C 1/032

(54) **STUHL**
CHAIR
SIÈGE

(30) Priorität: 02.07.2018 DE 102018115924
(43) Veröffentlichungstag der Anmeldung: 12.05.2021
(73) Patentinhaber: König + Neurath AG, 61184 Karben (DE)
(72) Erfinder: MICHELSEN, Thomas, 61130 Nidderau (DE)
(74) Vertreter: Wolf, Michael
(86) Internationale Anmeldenummer: PCT/DE2019/100603
(87) Internationale Veröffentlichungsnummer: WO 2020/007410

(56) Entgegenhaltungen:
- DE-A1- 102015 101 545
- DE-A1- 102015 101 546

## Beschreibung

Die Erfindung betrifft einen Stuhl gemäß dem Oberbegriff des Patentanspruchs 1.

Ein Stuhl der eingangs genannten Art ist aus dem Patentdokument DE 10 2007 059 985 B3 bekannt. Dieser Stuhl besteht aus einer Stuhlbasis, an der ein Sitz und eine über eine Synchronmechanik mit dem Sitz verbundene Rückenlehne beweglich gelagert sind, wobei eine den Sitz in eine Grundstellung des Stuhls drückende Feder und ein drehbar an der Stuhlbasis gelagertes Widerlager vorgesehen sind, wobei das Widerlager mit dem Sitz zusammenwirkend ausgebildet ist und eine Lagerfläche aufweist, an der ein Ende der Feder zur Einstellung einer wirksamen Federkraft in unterschiedlichen Stellungen positionierbar ist. Bei dieser Lösung weist die Lagerfläche des Widerlagers sogenannte Rastvertiefungen auf, in die ein Raststift eingreift. Um die gewünschte wirksame Federkraft einzustellen, wird mit Hilfe zweier Schiebelager und einem komplexen Planetengetriebe der Raststift entsprechend verschoben. Weitere gattungsgemäße Stühle sind aus DE102015101546A1 und DE102015101545A1 bekannt.

Der Erfindung liegt die Aufgabe zugrunde, einen Stuhl der eingangs genannten Art zu verbessern. Insbesondere soll ein Stuhl mit einer konstruktiv weniger komplexen Mechanik zur Einstellung der wirksamen Federkraft geschaffen werden.

Diese Aufgabe ist mit einem Stuhl der eingangs genannten Art durch die im Kennzeichen des Patentanspruchs 1 aufgeführten Merkmale gelöst.

Nach der Erfindung ist also ein ausschließlich Zugkräfte übertragendes Stellelement zur Positionsfestlegung des einen Endes der Feder an der Lagerfläche vorgesehen.

Mit anderen Worten zeichnet sich die erfindungsgemäße Lösung somit dadurch aus, dass die Positionsfestlegung mit Hilfe eines Stellelements erfolgt, mit dem an der Feder bzw. an deren einen Ende gezogen wird, um die jeweils gewünschte wirksame Federkraft einzustellen. Das Stellelement ist dabei, was unten noch genauer erläutert wird, besonders bevorzugt als Kette oder Seil ausgebildet, also als ein Element, welches man in der technischen Mechanik als biegeschlaff bezeichnet, da es insbesondere nicht geeignet ist, Druckkräfte oder Momente zu übertragen. Die Verwendung eines derartigen Stellelements bringt dabei die Möglichkeit mit sich, im Weiteren, was unten ebenfalls noch genauer erläutert wird, eine vergleichsweise einfache Stellmechanik zur Betätigung des Stellelements vorzusehen.

Andere vorteilhafte Weiterbildungen des erfindungsgemäßen Stuhls ergeben sich aus den abhängigen Patentansprüchen.

Der Vollständigkeit halber wird noch auf die Lösung gemäß dem Patentdokument EP 1 440 632 B1 hingewiesen, bei der aber in der Regel das Problem besteht, dass es bei Belastung des Stuhls zu einem Ruck kommt, nämlich dann, wenn der Zahn der Federführung in die Rastausnehmung der Zahnstange einrastet.

Der erfindungsgemäße Stuhl einschließlich seiner vorteilhaften Weiterbildungen gemäß der abhängigen Patentansprüche wird nachfolgend anhand der zeichnerischen Darstellung eines bevorzugten Ausführungsbeispiels näher erläutert.

Es zeigt
- Figur 1: perspektivisch im Schnitt die Synchronmechanik in unbelasteter Stellung mit einer "weich" wirkend eingestellten Feder;
- Figur 2: perspektivisch im Schnitt die Synchronmechanik gemäß Figur 1 in belasteter Stellung mit der "weich" wirkend eingestellten Feder;
- Figur 3: perspektivisch die Synchronmechanik gemäß Figur 1 in unbelasteter Stellung mit einer "hart" wirkend eingestellten Feder;
- Figur 4: perspektivisch im Schnitt die Synchronmechanik gemäß Figur 1 in belasteter Stellung mit der "hart" wirkend eingestellten Feder;
- Figur 5: der erfindungsgemäße Stuhl, bei dem sich die in den Figuren 1 bis 4 dargestellte Synchronmechanik unterhalb des Sitzes bzw. der Sitzfläche befindet;
- Figur 6: perspektivisch im Schnitt die Synchronmechanik gemäß Figur 3 in unbelasteter Stellung mit einer "hart" wirkend eingestellten Feder;
- Figur 7: in Seitenansicht einen Teil der Synchronmechanik gemäß Figur 1 in unbelasteter Stellung mit einer "weich" wirkend eingestellten Feder;
- Figur 8: in Seitenansicht einen Teil der Synchronmechanik gemäß Figur 1 in belasteter Stellung mit einer "weich" wirkend eingestellten Feder;
- Figur 9: als perspektivische Explosionsdarstellung das Widerlager gemäß Figur 1 insbesondere mit dem Stellelement (schematisch) und dem Stellrad;
- Figur 10: perspektivisch einen Teil der Synchronmechanik gemäß Figur 1, insbesondere des Widerlagers in unbelasteter Stellung (in dieser Position kann die Federkraft eingestellt werden) mit einer "weich" wirkend eingestellten Feder;
- Figur 11: perspektivisch und im Schnitt einen Teil der Synchronmechanik gemäß Figur 1, insbesondere die Stellstange mit Zapfen und die Drehwelle mit Kurvenführung in belasteter Stellung;
- Figur 12: perspektivisch und im Schnitt einen Teil der Synchronmechanik gemäß Figur 1, insbesondere die Stellstange mit Zapfen und die Drehwelle mit Kurvenführung in unbelasteter Stellung;
- Figur 13: perspektivisch und im Schnitt einen Teil der Synchronmechanik gemäß Figur 1, insbesondere den Rastmechanismus bei unbelastetem Stuhl und damit in Öffnungsstellung; und
- Figur 14: perspektivisch und im Schnitt einen Teil der Synchronmechanik gemäß Figur 2, insbesondere den Rastmechanismus bei belastetem Stuhl und damit in Blockadestellung.

Der in den Figuren 1 bis 14 dargestellte Stuhl besteht zunächst in bekannter Weise aus einer vorzugsweise mit einem Fuß 20 versehenen Stuhlbasis 1, an der ein Sitz 2 und eine über eine Synchronmechanik mit dem Sitz 2 verbundene Rückenlehne 3 beweglich gelagert sind, wobei eine den Sitz 2 in eine Grundstellung des Stuhls drückende Feder 4 und ein drehbar an der Stuhlbasis 1 gelagertes Widerlager 5 vorgesehen sind, wobei das Widerlager 5 mit dem Sitz 2 zusammenwirkend ausgebildet ist und eine Lagerfläche 5.1 aufweist, an der ein Ende der Feder 4 zur Einstellung einer wirksamen Federkraft in unterschiedlichen Stellungen positionierbar ist.

Wie aus den Figuren ersichtlich, sind dabei besonders bevorzugt zwei, über ein Verbindungselement 7 miteinander verbundene Sitzträger 10 vorgesehen, wobei die Stuhlbasis 1 zwischen den beiden Sitzträgern 10 angeordnet und das Verbindungselement 7 verschieblich an der Stuhlbasis 1 gelagert ist.

Weiterhin ist bevorzugt vorgesehen, dass an der Stuhlbasis 1 ein um eine horizontale Achse schwenkbarer Rückenlehnenträger 9 gelagert ist.

Ferner sind dabei bevorzugt der Rückenlehnenträger 9 und die beiden Sitzträger 10 über zwei, unabhängig von der Stuhlbasis 1 bewegliche, horizontale Achsen aufweisende Drehgelenke 11 miteinander verbunden.

Außerdem ist bevorzugt vorgesehen, dass das mit dem Sitz 2 über die Sitzträger 10 wirkverbundene Verbindungselement 7 mit dem Widerlager 5 für die Feder 4 wirkverbunden ausgebildet ist.

Wesentlich für diesen Stuhl ist nun, dass ein ausschließlich Zugkräfte übertragendes Stellelement 6 zur Positionsfestlegung des einen Endes der Feder 4 an der Lagerfläche 5.1 vorgesehen ist. Wie eingangs bereits erläutert, ermöglicht diese Maßgabe die Schaffung eines sehr präzise einstellbaren Stuhls.

Noch etwas genauer betrachtet, ist besonders bevorzugt vorgesehen, dass das Stellelement 6 wahlweise als Kette (siehe Figuren 1 bis 14) oder Seil (nicht extra dargestellt) ausgebildet ist.

Zur Führung des Stellelements 6 ist dabei besonders bevorzugt am Widerlager 5 eine Nut 16 (siehe hierzu insbesondere Figur 9) vorgesehen. Diese ist breiter als das Stellelement 6 ausgebildet, so dass dieses in der Nut 16 querverschieblich gelagert ist.

Weiterhin ist besonders bevorzugt am Widerlager 5 ein eine in aufrechter Stellung (also in Benutzungsposition) des Stuhls horizontal verlaufende Drehachse aufweisendes Stellrad 17 zur Verstellung des Stellelements 6 vorgesehen. Dabei ist ferner besonders bevorzugt vorgesehen, dass das Stellrad 17 an einer im Bedarfsfall drehbar am Widerlager 5 gelagerten Drehwelle 22 angeordnet ist.

Wie aus den Figuren ersichtlich, ist weiterhin vorgesehen, dass das Widerlager 5 einerseits mit dem mit einer Vorderkante des Sitzes 2 verbundenen Verbindungselement 7 und andererseits mit einem Ende der Feder 4 zusammenwirkend ausgebildet ist. In diesem Fall ist ferner besonders bevorzugt vorgesehen, dass das mit dem Widerlager 5 zusammenwirkende Verbindungselement 7 in einer Längsführung 8 geführt ausgebildet und in Grundstellung des Sitzes in einer höchsten Position der Längsführung 8 angeordnet ist.

Noch etwas genauer betrachtet, ist besonders bevorzugt vorgesehen, dass die Längsführung 8 für das Verbindungselement 7 in aufrechter Stellung des Stuhls von einer Vorderkante des Sitzes 2 aus in Richtung der Rückenlehne 3 gesehen abfallend ausgebildet ist.

Bezüglich der Längsführung 8 ist darüber hinaus besonders bevorzugt vorgesehen, dass diese in aufrechter Stellung des Stuhls von einer Vorderkante des Sitzes 2 aus auf die Horizontale bezogen mit einem Winkel von rund 10° zur Rückenlehne 3 hin abfallend ausgebildet ist. Ferner ist bevorzugt vorgesehen, dass die Längsführung 8 an ihren beiden Enden, passend zum als zylindrischen Stange ausgebildeten Verbindungselement 7, halbkreisförmig ausgebildet ist.

Bezüglich der eingangs genannten Feder 4, die besonders bevorzugt wahlweise als Schraubendruckfeder ausgebildet und/oder in deren Innenraum eine Teleskopführung 14 angeordnet ist, ist weiterhin besonders bevorzugt vorgesehen, dass ein Ende der Feder 4 mit dem Widerlager 5 und ein anderes Ende der Feder 4 mit einem an der Stuhlbasis 1 vorgesehen Drehlager 12 verbunden ausgebildet ist. Dabei ist die Feder 4, noch etwas genauer betrachtet, um eine horizontale Achse um das Drehlager 12 drehbar gelagert ausgebildet.

Weiterhin ist, wie aus den Figuren ersichtlich, besonders bevorzugt zwischen dem Verbindungselement 7 und der Stuhlbasis 1 zur Vorgabe einer definierten Vorspannung eine vorzugsweise ebenfalls als Schraubendruckfeder ausgebildete Zweitfeder 18 angeordnet, in deren Innenraum vorzugsweise ebenfalls eine Teleskopführung 19 angeordnet ist. Hierdurch ist es letztlich vorteilhaft möglich, die einstellbare Feder 4 und damit auch das Widerlager 5 kleiner zu dimensionieren. Es wird damit aber insbesondere eine Grundspannung erzeugt, die den Stuhl trotz der Sitzbelastung in vorderer Position hält, so dass die Federkraft geändert werden kann, und zwar ohne, dass die Verstellung blockiert wird (siehe Rastrad und Blockierelement).

Wie weiterhin aus den Figuren ersichtlich, ist besonders bevorzugt vorgesehen, dass die Längsachsen (entlang derer die Kompression der Federn stattfindet) der Feder 4 und der Zweitfeder 18 in zueinander parallelen Ebenen liegen.

Zur Befestigung des oben genannten Widerlagers 5 ist genauer betrachtet besonders bevorzugt ein Drehlager 15 an der Stuhlbasis 1 vorgesehen (siehe hierzu insbesondere Figur 10). Dieses Drehlager 15, das in aufrechter Stellung des Stuhls vorzugsweise eine horizontale Drehachse aufweist, ist ferner an einem sitzabgewandten Ende des Widerlagers 5 angeordnet.

Außerdem ist bevorzugt vorgesehen, dass das Drehlager 15 an einem Ende des Widerlagers 5 angeordnet und das Verbindungselement 7 am anderen Ende des Widerlagers 5 angreifend ausgebildet ist.

Weiterhin ist besonders bevorzugt vorgesehen, dass die oben genannte Lagerfläche 5.1 des Widerlagers 5, die von der oben genannten Nut 16 vorzugsweise in zwei längliche Teilflächen aufgeteilt ausgebildet ist, zur Feder 4 hin konkav gewölbt ausgebildet ist. Außerdem ist bevorzugt vorgesehen, dass die Feder 4 an ihrem widerlagerseitigen Ende mit einem gegenüber der Lagerfläche 5.1 verschiebbaren Schlitten 13 an der Lagerfläche 5.1 anliegend ausgebildet ist. Hierzu ist darüber hinaus besonders bevorzugt vorgesehen, dass der Schlitten 13, der vorzugsweise fest mit dem Stellelement 6 verbunden ausgebildet ist, widerlagerseitig passend zur Lagerfläche 5.1 konvex gewölbt ausgebildet ist.

Aus den Figuren ergibt sich dabei, dass eine Verdrehung des Widerlagers 5 um dessen Drehlager 15 eine Kompression der Feder 4 bewirkt. Außerdem ist ferner besonders bevorzugt vorgesehen, dass bei einer vorgegebenen Verschiebung des Verbindungselements 7 eine Stellung der Feder 4 benachbart zum Drehlager 15 des Widerlagers 5 eine geringere Kompression der Feder 4 als eine Stellung der Feder 4 distanziert zum Drehlager 15 bewirkend ausgebildet ist.

Weiterhin ist besonders bevorzugt vorgesehen, dass die Lagerfläche 5.1 in beide Verstellrichtungen der Feder 4 gesehen jeweils mit einem Anschlag für die Feder 4 bzw. den Schlitten 13 versehen ist.

Zur Übertragung der vom Sitz 2 kommenden und auf die Feder 4 wirkenden Kräfte ist weiterhin zwischen dem Verbindungselement 7 und dem Widerlager 5 eine Kraftübertragungseinrichtung 21 angeordnet. Diese dient, wie sich insbesondere aus den Figuren 7 und 8 und der nachfolgenden Beschreibung ergibt, dazu, dass die Einleitung der Kraft von dem Verbindungselement 7 auf das Widerlager 5 durch die noch zu erläuternde Verzahnung der Kraftübertragungseinrichtung 21 immer parallel zur Längsführung 8 und somit praktisch verlustfrei erfolgt.

Etwas genauer betrachtet, ist dabei besonders bevorzugt vorgesehen, dass das Widerlager 5 kraftübertragungseinrichtungsseitig eine erste Verzahnung 5.2 mit vorzugsweise mindestens drei Zähnen aufweist, dass die Kraftübertragungseinrichtung 21 widerlagerseitig eine zweite Verzahnung 21.1 mit vorzugsweise mindestens vier Zähnen aufweist und dass die beiden Verzahnungen 5.2, 21.1 jeweils zueinander konvex gewölbt und zumindest teilweise miteinander in Eingriff stehend ausgebildet sind.

Ferner ist besonders bevorzugt vorgesehen, dass das Widerlager 5 bogenförmig, insbesondere kreisbogenförmig, ausgebildet und die kraftübertragungseinrichtungsseitige Verzahnung 5.2 auf einer konvexen Außenseite und die Lagerfläche 5.1 für die Feder 4 auf einer konkaven Innenseite des Widerlagers 5 angeordnet ist.

Weiterhin ist, wie auch aus den Figuren ersichtlich, bevorzugt vorgesehen, dass die Kraftübertragungseinrichtung 21 um eine in aufrechter Stellung des Stuhls horizontal orientierte Achse drehbar am Verbindungselement 7 gelagert ausgebildet ist. Noch etwas genauer betrachtet, ist dabei besonders bevorzugt vorgesehen, dass die Kraftübertragungseinrichtung 21 eine zylindrische, das Verbindungselement 7, insbesondere die vorgenannte Stange, umschließende Durchgangsöffnung aufweist.

Außerdem ist bevorzugt vorgesehen, dass die Kraftübertragungseinrichtung 21 aus zwei, zwischen sich einen Freiraum für das Stellelement 6 lassenden Teilen mit je einer zweiten Verzahnung 21.1 gebildet ist.

Wie der Vergleich der Figuren zeigt, ist ferner besonders bevorzugt vorgesehen, dass eine Verschiebung des Verbindungselements 7 eine Verschiebung und Verdrehung der Kraftübertragungseinrichtung 21 bewirkend ausgebildet ist. Darüber hinaus ist vorgesehen, dass eine Verschiebung und Verdrehung der Kraftübertragungseinrichtung 21 eine Verdrehung des Widerlagers 5 um dessen Drehlager 15 bewirkend ausgebildet ist.

Weiterhin ist vorgesehen, dass das Stellelement 6, das in sich geschlossen ausgebildet ist, um das Widerlager 5 herumgeführt bzw. dieses und vorzugsweise auch das nachfolgend noch zu erläuternde Stellrad 17 umschließend ausgebildet ist.

Wie aus den Figuren ersichtlich, ist dieses Stellrad 17 dabei besonders bevorzugt als Kettenrad (siehe hierzu auch https:// de.wikipedia.org/w/index.php?title=Kettenrad&oldid=177 726929) ausgebildet. Alternativ (nicht extra dargestellt) ist vorgesehen, dass das Stellelement 6 als Seil, insbesondere Drahtseil, ausgebildet ist und das Stellrad 17 eine zum Seil passende, ein Durchrutschen des Seils ausschließende Führungsnut aufweist (darüber hinaus können am Seil zum Beispiel Zylinder oder dergleichen angebracht sein, die ein Durchrutschen am Stellrad 17 verhindern). Bei beiden Lösungen ist bevorzugt vorgesehen, dass das Stellrad 17 eine zum Drehlager 15 des Widerlagers 5 parallel verlaufende Drehachse aufweist.

Zur Betätigung des Stellrades 17 ist weiterhin besonders bevorzugt eine Stellmechanik vorgesehen, zu der insbesondere die oben genannte Drehwelle 22 gehört.

Bezüglich dieser ist darüber hinaus bevorzugt vorgesehen, dass diese zwischen zwei Axialpositionen verschieblich am Widerlager 5 gelagert ausgebildet ist.

Weiterhin ist dabei besonders bevorzugt ein Federelement 23 zur Verschiebung der Drehwelle 22 in eine erste Axialposition vorgesehen. Außerdem ist besonders bevorzugt an der Drehwelle 22 ein erstes Rastelement 22.1 vorgesehen, das in der ersten Axialposition mit einem am Widerlager 5 vorgesehenen, zweiten Rastelement 5.3 zusammenwirkend ausgebildet ist. Dabei sind die beiden Rastelemente 22.1, 5.3 besonders bevorzugt jeweils als Kronenradverzahnung (siehe hierzu auch https://de.wikipe-dia.org/w/index.php?title=Kronenrad&oldid=174349785) ausgebildet. Darüber hinaus ist, wie insbesondere aus den Figuren 9 und 10 ersichtlich, besonders bevorzugt vorgesehen, dass die Kronenradverzahnung als Sägezahnverzahnung ausgebildet ist, und zwar so, dass jedenfalls eine Bewegung des Schlittens 13 auf der Lagerfläche 5.1 in Richtung Drehlager 15 sicher unterbunden ist bzw. wird.

Ferner ist bevorzugt eine mit der Drehwelle 22 wirkverbundene Stellstange 24 vorgesehen. Darüber hinaus ist zur Bewirkung einer axialen Verschiebung der Drehwelle 22 in eine zweite Axialposition bevorzugt ein Stellmechanismus vorgesehen. Dieser ist dabei vorzugsweise aus einem an der Stellstange 24 vorgesehenen Zapfen 24.1 und aus einer an der Drehwelle 22 vorgesehenen, mit dem Zapfen 24.1 zusammenwirkenden Kurvenführung 22.2 gebildet. Darüber hinaus weist die Drehwelle 22 vorzugsweise eine von einem Teil der Stellstange 24 durchgriffene Durchgangsbohrung auf. Ferner ist die Stellstange 24 vorzugsweise drehbar, aber axial unverschieblich am Widerlager 5 gelagert.

Wie sich aus den Figuren ergibt, bewirkt somit eine Drehbewegung an der Stellstange 24, das sich der Zapfen 24.1 entlang einer Wandung der Kurvenführung 22.2 bewegt. Dies wiederum führt zur besagten Axialverschiebung der Drehwelle 22 und damit dazu, dass sich die beiden Rastelemente 22.1, 5.3 voneinander lösen, was dann zur Folge hat, dass das Stellrad 17 gedreht und damit der Schlitten 13 verstellt werden kann.

Da eine Verschiebung des Schlittens 13 auf dem Widerlager 5 mit zunehmender Kompression der Feder 4 immer schwerer wird, ist ferner besonders bevorzugt ein bei Belastung des Stuhls eine Drehung der Drehwelle 22 verhindernder Rastmechanismus vorgesehen. Dieser ist dabei besonders bevorzugt aus einem verdrehfest, aber vorzugsweise axialverschieblich mit der Drehwelle 22 verbundenen Rastrad 26 und einem verschieblich am Widerlager 5 gelagerten, federbelasteten und mit dem Rastrad 26 zusammenwirkenden Blockierelement 27 gebildet (wenn, wie im dargestellten Ausführungsbeispiel, das Blockierelement 27 breit genug ausgebildet ist, kann dabei darauf verzichtet werden, dass das Rastrad 26 axialverschieblich auf der Drehwelle 22 gelagert ausgebildet ist). Dabei ist weiterhin vorzugsweise vorgesehen, dass das Blockierelement 27 bei unbelastetem Stuhl mit der Stuhlbasis 1 zusammenwirkend und das Rastrad 26 freigebend und bei belastetem Stuhl das Rastrad 26 blockierend ausgebildet ist. Darüber hinaus ist, wie insbesondere aus den Figuren 13 und 14 ersichtlich, besonders bevorzugt vorgesehen, dass das Rastrad 26 eine Sägezahnverzahnung aufweist, und zwar wiederum so, dass jedenfalls eine Bewegung des Schlittens 13 auf der Lagerfläche 5.1 in Richtung Drehlager 15 sicher unterbunden ist bzw. wird.

Da das Stellrad 17 vorzugsweise fest mit der Drehwelle 22 verbunden ausgebildet ist, ist ferner bevorzugt vorgesehen, dass das Stellelement 6 zumindest im Bereich des Stellrades 17 parallel zur Drehachse des Widerlagers 5 verschieblich gelagert ausgebildet ist.

Schließlich sind vorzugsweise zur Gewährleistung einer guten Führung des Stellelements 6 beidseitig des Stellrades 17 und jeweils von außen auf das Stellelement 6 wirkende Führungselemente 28, vorzugsweise in Form von Schraubenbolzen, vorgesehen.

### Bezugszeichenliste

- 1: Stuhlbasis
- 2: Sitz
- 3: Rückenlehne
- 4: Feder
- 5: Widerlager
- 5.1: Lagerfläche
- 5.2: erste Verzahnung
- 5.3: zweites Rastelement
- 6: Stellelement
- 7: Verbindungselement
- 8: Längsführung
- 9: Rückenlehnenträger
- 10: Sitzträger
- 11: Drehgelenk
- 12: Drehlager
- 13: Schlitten
- 14: Teleskopführung
- 15: Drehlager
- 16: Nut
- 17: Stellrad
- 18: Zweitfeder
- 19: Teleskopführung
- 20: Fuß
- 21: Kraftübertragungseinrichtung
- 21.1: zweite Verzahnung
- 22: Drehwelle
- 22.1: erstes Rastelement
- 22.2: Kurvenführung
- 23: Federelement
- 24: Stellstange
- 24.1: Zapfen
- 25: Führungselement
- 26: Rastrad
- 27: Blockierelement
- 28: Führungselement

## Patentansprüche

1. Stuhl, umfassend eine Stuhlbasis (1), an der ein Sitz (2) und eine über eine Synchronmechanik mit dem Sitz (2) verbundene Rückenlehne (3) beweglich gelagert sind, wobei eine den Sitz (2) in eine Grundstellung des Stuhls drückende Feder (4) und ein drehbar an der Stuhlbasis (1) gelagertes Widerlager (5) vorgesehen sind, wobei das Widerlager (5) mit dem Sitz (2) zusammenwirkend ausgebildet ist und eine Lagerfläche (5.1) aufweist, an der ein Ende der Feder (4) zur Einstellung einer wirksamen Federkraft in unterschiedlichen Stellungen positionierbar ist, wobei ein ausschließlich Zugkräfte übertragendes Stellelement (6) zur Positionsfestlegung des einen Endes der Feder (4) an der Lagerfläche (5.1) vorgesehen ist,
**dadurch gekennzeichnet,**
**dass** das Stellelement (6) um das Widerlager (5) herumgeführt und in sich geschlossen ausgebildet ist.

2. Stuhl nach Anspruch 1,
**dadurch gekennzeichnet,**
**dass** das Stellelement (6) wahlweise als Kette oder Seil ausgebildet ist.

3. Stuhl nach Anspruch 1 oder 2,
**dadurch gekennzeichnet,**
**dass** am Widerlager (5) eine Nut (16) zur Führung des Stellelements (6) vorgesehen ist.

4. Stuhl nach einem der Ansprüche 1 bis 3,
**dadurch gekennzeichnet,**
**dass** am Widerlager (5) ein eine in aufrechter Stellung des Stuhls horizontal verlaufende Drehachse aufweisendes Stellrad (17) zur Verstellung des Stellelements (6) vorgesehen ist.

5. Stuhl nach Anspruch 4,
**dadurch gekennzeichnet,**
**dass** das Stellrad (17) an einer im Bedarfsfall drehbar am Widerlager (5) gelagerten Drehwelle (22) angeordnet ist.

6. Stuhl nach einem der Ansprüche 1 bis 5,
**dadurch gekennzeichnet,**
**dass** zwei, über ein Verbindungselement (7) miteinander verbundene Sitzträger (10) vorgesehen sind, wobei die Stuhlbasis (1) zwischen den beiden Sitzträgern (10) angeordnet und das Verbindungselement (7) verschieblich an der Stuhlbasis (1) gelagert ist.

7. Stuhl nach Anspruch 6, wobei ein Drehlager (15) zur Befestigung des Widerlagers (5) an der Stuhlbasis (1) vorgesehen ist,
**dadurch gekennzeichnet,**
**dass** das Drehlager (15) an einem Ende des Widerlagers (5) angeordnet und das Verbindungselement (7) am anderen Ende des Widerlagers (5) angreifend ausgebildet ist.

8. Stuhl nach Anspruch 6 oder 7,
**dadurch gekennzeichnet,**
**dass** zwischen dem Verbindungselement (7) und dem Widerlager (5) eine Kraftübertragungseinrichtung (21) angeordnet ist.

9. Stuhl nach Anspruch 8,
**dadurch gekennzeichnet,**
**dass** das Widerlager (5) kraftübertragungseinrichtungsseitig eine erste Verzahnung (5.2) aufweist, dass die Kraftübertragungseinrichtung (21) widerlagerseitig eine zweite Verzahnung (21.1) aufweist und dass die beiden Verzahnungen (5.2, 21.1) jeweils zueinander konvex gewölbt und miteinander zumindest teilweise in Eingriff stehend ausgebildet sind.

10. Stuhl nach Anspruch 9,
**dadurch gekennzeichnet,**
**dass** das Widerlager (5) bogenförmig ausgebildet und die kraftübertragungseinrichtungsseitige Verzahnung (5.2) auf einer konvexen Außenseite und die Lagerfläche (5.1) für die Feder (4) auf einer konkaven Innenseite des Widerlagers (5) angeordnet ist.

## Claims

1. Chair, comprising a chair base (1), upon which a seat (2) and a backrest (3) connected with the seat (2) via a synchronous mechanism are movably mounted, wherein a spring (4) that presses the seat (2) into a base position of the chair and a thrust bearing (5) rotatably mounted on the chain base (1) are provided, wherein the thrust bearing (5) is designed to interact with the seat (2) and has a bearing surface (5.1) upon which one end of the spring (4) can be positioned to set an effective spring force in various positions, wherein a setting element (6) that transmits exclusively tensile forces is provided to determine the position of the one end of the spring (4) on the bearing surface (5.1),
**characterized in that**
the setting element (6) is guided around the thrust bearing (5) and is closed in itself in design.

2. The chair according to claim 1,
**characterized in that**
the setting element (6) is optionally designed as a chain or rope.

3. The chair according to claim 1 or 2,
**characterized in that**
a groove (16) for guiding the setting element (6) is provided on the thrust bearing (5).

4. The chair according to one of claims 1 to 3,
**characterized in that**
a setting wheel (17) having an axis of rotation that runs horizontally with the chair in an upright position is provided on the thrust bearing (5) for adjusting the setting element (6).

5. The chair according to claim 4,
**characterized in that**
the setting wheel (17) is arranged on a rotary shaft (22), which is mounted on the thrust bearing (5) so that it can rotate if needed.

6. The chair according to one of claims 1 to 5,
**characterized in that**
two seat carriers (10) connected with each other via a connecting element (7) are provided, wherein the chair base (1) is arranged between the two seat carriers (10), and the connecting element (7) is movably mounted on the chair base (1).

7. The chair according to claim 6, wherein a pivot bearing (15) is provided for fastening the thrust bearing (5) to the chair base (1),
**characterized in that**
the pivot bearing (15) is arranged at one end of the thrust bearing (5), and the connecting element (7) is formed so as to engage the other end of the thrust bearing (5).

8. The chair according to claim 6 or 7,
**characterized in that**
a force transmission device (21) is arranged between the connecting element (7) and the thrust bearing (5).

9. The chair according to claim 8,
**characterized in that**
the thrust bearing (5) has a first tooth system (5.2) on the force transmission device side, that the force transmission device (21) has a second tooth system (21.1) on the thrust bearing side, and that the two tooth systems (5.2, 21.1) are each convexly curved relative to each other, and designed to at least partially engage with each other.

10. The chair according to claim 9,
**characterized in that**
the thrust bearing (5) is bow-shaped in design, and the force transmission device side tooth system (5.2) is arranged on a convex exterior side, and the bearing surface (5.1) for the spring (4) is arranged on a concave interior side, of the thrust bearing (5).

## Revendications

1. Chaise, comprenant une base de chaise (1), sur laquelle sont logés de façon mobile une assise (2) et un dossier (3) relié à l'assise (2) par un mécanisme synchronisé, sachant qu'un ressort (4) appuyant l'assise (2) dans une position de base de la chaise et un palier de butée (5) logé pouvant tourner sur la base de chaise (1) sont prévus, sachant que le palier de butée (5) est constitué coopérant avec l'assise (2) et comporte une surface de support (5.1) sur laquelle une extrémité du ressort (4) peut être positionnée dans des positions différentes pour le réglage d'une force de ressort efficace, sachant qu'un élément de réglage (6) transmettant exclusivement des forces de traction est prévu pour le positionnement d'une extrémité du ressort (4) sur la surface de support (5.1),
**caractérisée en ce que**
l'élément de réglage (6) est passé autour du palier de butée (5) et est constitué fermé sur lui-même.

2. Chaise selon la revendication 1,
**caractérisée en ce que**
l'élément de réglage (6) est constitué d'après les nécessités sous la forme d'une chaîne ou d'un câble.

3. Chaise selon la revendication 1 ou 2,
**caractérisée en ce qu'**
une rainure (16) est prévue dans le palier de butée (5) pour le guidage de l'élément de réglage (6).

4. Chaise selon l'une quelconque des revendications 1 à 3,
**caractérisée en ce que**
une roue de réglage (17) comportant un axe de rotation passant horizontalement en position verticale de la chaise est prévue sur le palier de butée (5) pour le réglage de l'élément de réglage (6).

5. Chaise selon la revendication 4,
**caractérisée en ce que**
la roue de réglage (17) est disposée sur l'arbre de rotation (22) logé sur le palier de butée (5) pouvant pivoter en cas de besoin.

6. Chaise selon l'une quelconque des revendications 1 à 5,
**caractérisée en ce que**
deux supports d'assise (10) reliés l'un à l'autre par un élément de liaison (7) sont prévus, sachant que la base de chaise (1) est disposée entre les deux supports d'assise (10) et l'élément de liaison (7) est logé de façon translatable sur la base de chaise (1).

7. Chaise selon la revendication 6, sachant qu'un palier rotatif (15) est prévu pour la fixation du palier de butée (5) sur la base de chaise (1),
**caractérisée en ce que**
le palier rotatif (15) est disposé à une extrémité du palier de butée (5) et l'élément de liaison (7) est constitué en prise à l'autre extrémité du palier de butée (5).

8. Chaise selon la revendication 6 ou 7,
**caractérisée en ce qu'**
un système de transmission de force (21) est disposé entre l'élément de liaison (7) et le palier de butée (5).

9. Chaise selon la revendication 8,
**caractérisée en ce que**
le palier de butée (5) comporte une première denture (5.2) côté système de transmission de force, **en ce que** le système de transmission de force (21) comporte une deuxième denture (21.1) du côté du palier de butée et **en ce que** les deux dentures (5.2, 21.1) sont constituées respectivement cintrées de façon convexe l'une par rapport à l'autre et étant en prise l'une avec l'autre au moins en partie.

10. Chaise selon la revendication 9,
**caractérisée en ce que**
le palier de butée (5) est constituée en forme d'arc et la denture (5.2) côté système de transmission de force est disposée sur un côté extérieur convexe et la surface de support (5.1) pour le ressort (4) sur un côté intérieur concave du palier de butée (5).
